# EUROPÄISCHE PATENTSCHRIFT

(11) **EP 0 612 364 B1**
(45) Veröffentlichungstag und Bekanntmachung des Hinweises auf die Patenterteilung: **23.04.1997**
(21) Anmeldenummer: 93917756.4
(22) Anmeldetag: 05.08.1993
(51) Int. Cl.: E02D 17/08

(54) **VERBAUVORRICHTUNG**
TIMBERING DEVICE
DISPOSITIF DE COFFRAGE

(30) Priorität: 10.08.1992 DE 4226405
(43) Veröffentlichungstag der Anmeldung: 31.08.1994
(73) Patentinhaber: Emunds & Staudinger GmbH, D-41836 Hückelhoven (DE)
(72) Erfinder: HESS, Wilhelm, D-50859 Köln (DE); KÜPPERS, Josef, D-52441 Linnich (DE)
(74) Vertreter: Freischem, Werner, Dipl.-Ing.
(86) Internationale Anmeldenummer: EP9302090
(87) Internationale Veröffentlichungsnummer: WO9403683

(56) Entgegenhaltungen:
- DE-U- 7 435 632

## Beschreibung

Die Erfindung bezieht sich auf eine Verbauvorrichtung mit paarweise einander gegenüberliegend angeordneten großflächigen Verbauplatten, welche gegen paarweise einander gegenüberliegend angeordnete vertikale Stützen abgestützt sind, die von mindestens einem Spreizrahmen auf Abstand gehalten sind, wobei die Stützen von ihren Seitenwänden parallel zur Basiswand abgewinkelte, gegeneinander gerichtete und einen breiten Spalt zwischen sich freilassende Schenkel aufweisen und in den Spalten einander gegenüberliegender Stützen der Spreizrahmen vertikal verschiebbar und horizontal formschlüssig mittels Druckkräfte des Spreizrahmens übertragende und auf der Basiswand der Stützen ablaufende Rollen und mittels Zugkräfte des Spreizrahmens übertragende und auf den Innenseiten der beiden Schenkel einer Stütze ablaufenden Rollen geführt ist.

Verbauvorrichtungen dieser Art sind bekannt aus dem deutschen Gebrauchsmuster 74 35 632.

Bei den bekannten Verbauvorrichtungen sind die Druckkräfte übertragenden Rollen auf Achsen gelagert, die zwischen der oberen und unteren Querstrebe des Stützrahmens an der linken und rechten Vertikalstrebe des Stützrahmens angeordnet sind. Die Zugkräfte des Spreizrahmens übertragenden Rollen sind in Höhe der oberen und unteren Querstrebe des Stützrahmens an der rechten und linken Vertikalstrebe des Stützrahmens angeordnet.

Die in der Höhe versetzte Anordnung der Druckkräfte übertragenden Rollen und der Zugkräfte übertragenden Rollen hat einen hohen Montageaufwand und einen größeren Materialaufwand zur Folge. Ferner ist auch die Anordnung der die Druckkräfte übertragenden Rollen zwischen den die Zugkräfte übertragenden Rollen ungünstig, weil dadurch die Spreizrahmen nicht optimal in den Stützen geführt sind.

Der Erfindung liegt die Aufgabe zugrunde, eine Verbauvorrichtung zu schaffen, die mit geringerem Montage- und Materialaufwand eine zuverlässige Führung der Spreizrahmen in den Stützen der Verbauvorrichtung gewährleistet.

Diese Aufgabe wird erfindungsgemäß dadurch gelöst, daß die Druckkräfte übertragenden Rollen und die Zugkräfte übertragenden Rollen auf gemeinsamen Achsen angeordnet sind, wobei die Druckkräfte übertragenden Rollen im Spalt zwischen den Schenkeln einer Stütze angeordnet sind und im Durchmesser größer sind als der Abstand dieser Schenkel von der Basiswand der Stütze und die Zugkräfte übertragenden Rollen im Durchmesser kleiner sind und an den jeweils nach außen gerichteten Seiten der Druckkräfte übertragenden Rollen angeordnet sind.

Die erfindungsgemäße Ausführung der Verbauvorrichtung hat den Vorteil, daß an jeder seitlichen Vertikalstrebe des Spreizrahmens nur zwei Achsen anzuordnen sind, auf denen die Druckkräfte übertragenden Rollen und die Zugkräfte übertragenden Rollen angeordnet werden. Die oberen und unteren Rollen des Spreizrahmens können dabei einen möglichst großen Abstand voneinander haben, so daß eine optimale Führung der Spreizrahmen in den Stützen gewährleistet ist.

Weitere Merkmale ergeben sich aus den Unteransprüchen 2 bis 8.

In der folgenden Beschreibung wird ein Ausführungsbeispiel der Erfindung unter Bezugnahme auf die Zeichnungen näher erläutert. Die Zeichnungen zeigen in
Fig. 1 eine Seitenansicht der erfindungsgemäßen Verbauvorrichtung und
Fig. 2 eine Ansicht nach der Schnittlinie II-II in Fig. 1.

Nach Fig. 1 setzt sich die Verbauvorrichtung zur Abstützung der im wesentlichen senkrechten Wände eines ausgehobenen Grabens zusammen aus großflächigen, paarweise einander gegenüberliegend angeordneten Verbauplatten 2 und 4, welche gegen paarweise einander gegenüberliegend angeordnete vertikale Stützen 1 und 3 abgestützt sind. Die Stützen 1 und 3 der Verbauvorrichtung sind von mindestens einem Spreizrahmen 5 auf Abstand gehalten. Der Spreizrahmen 5 setzt sich zusammen aus einer oberen Querstrebe 6, einer unteren Querstrebe 7, einer linken Vertikalstrebe 8 und einer rechten Vertikalstrebe 9. An den beiden Vertikalstreben 8 und 9 sind Rollen 11 angeordnet, mit denen der Spreizrahmen 5 vertikal verschiebbar in den Stützen 1 und 3 geführt ist. An den unteren und oberen Enden der Stützen 1 und 3 sind Anschläge 13 und 14 einsetzbar, die verhindern, daß der Spreizrahmen 5 unbeabsichtigt aus einer der beiden Stützen 1 und 3 herausgleitet.

Beim Ausführungsbeispiel nach Fig. 1 werden die obere und untere Querstrebe 6 und 7 des Spreizrahmens 5 von längenveränderbaren Spreizen gebildet, so daß der Abstand der vertikalen Streben 8 und 9 voneinander einstellbar ist. Beim Einstellen der Breite des Spreizrahmens 5 ist dabei darauf zu achten, daß die Vertikalstreben 8 und 9 des Rahmens 5 genau parallel stehen oder nicht mehr als 1° nach unten konvergieren. Diese annähernde Parallelität ist präzise einzuhalten, weil sonst der Spreizrahmen 5 in den Stützen 1 und 3 verklemmt. Ein leichtes Konvergieren der Stützen 1 und 3 ist nicht so schädlich, weil der Spreizrahmen 5 mit größeren Kräften nach unten gedrückt werden kann als nach oben gezogen werden kann. Divergieren die Stützen nach oben, dann ist dennoch ein Herausziehen des Spreizrahmens 5 aus seinen Führungen ohne weiteres möglich. An den oberen Enden der vertikalen Streben 8 und 9 des Spreizrahmens 5 sind Konsolen 23 und 24 angeordnet, auf die ein Balken auflegbar ist und mit dessen Hilfe es möglich ist, beispielsweise mittels eines Baggerlöffels den Spreizrahmen 5 in den Stützen 1 und 3 nach unten zu drücken.

Wie die Fig. 2 zeigt, haben die Stützen 1 und 3 ein C-förmiges Profil. Mit der Basiswand 12 liegt die Stütze 1 an der Innenwand der Verbauplatte 2 an. An beiden seitlichen Rändern der Verbauplatte 2 ist je eine Stütze 1 bzw. 3 befestigt bzw. angeschweißt.

Von der Basiswand 12 der Stützen 1 und 3 sind rechtwinklig Seitenwände 15 und 15' abgewinkelt, und von diesen Seitenwänden 15 und 15' sind rechtwinklig die Schenkel 16 und 16' abgewinkelt. Die beiden Schenkel 16 und 16' sind gegeneinandergerichtet und lassen einen großen Spalt frei, durch den der Spreizrahmen 5 in die Stütze 1 bzw. 3 eingreift.

Wie die Fig. 1 zeigt, sind in Höhe der oberen und unteren Querstrebe 6 und 7 an den Vertikalstreben 8 und 9 Achsen 10 befestigt, auf welche die auf der Basiswand 12 der Stützen 1 und 3 ablaufenden Rollen 11 und 11' gelagert sind.

Wie die Fig. 2 zeigt, sind aber auch auf den Achsen 10 die Rollen 17 und 17' gelagert, welche die im Spreizrahmen 5 wirkenden Zugkräfte auf die Flansche 16 und 16' der Stützen 1 und 3 übertragen. Die Druckkräfte übertragenden Rollen 11 und 11' sind im Durchmesser größer als der Abstand der Basiswand 12 von den Schenkeln 16 und 16'. Deshalb sind diese Druckkräfte übertragenden Rollen 11 und 11' im Spalt zwischen den gegeneinander gerichteten Schenkeln 16 und 16' der Stützen 1 und 3 angeordnet. Die Zugkräfte übertragenden Rollen 17 und 17' sind im Durchmesser kleiner und an den jeweils nach außen gerichteten Seiten der Druckkräfte übertragenden Rollen 11 und 11' angeordnet. Dabei sind die Durchmesser der Rollen 11 und 17 bzw. 11' und 17' so gewählt, daß bei Anlage der Druckkräfte übertragenden Rollen 11,11' an der Basiswand 12 die Zugkräfte übertragenden Rollen 17 und 17' einen kleinen Abstand haben von den Innenseiten der Schenkel 16 und 16' der Stützen 1 und 3.

Vorteilhafterweise ist je eine Druckkräfte übertragende Rolle 11 bzw. 11' und eine Zugkräfte übertragende Rolle 17 bzw. 17' einstückig miteinander verbunden.

An beiden Seiten des Spreizrahmens 5 befinden sich zwei im Abstand voneinander befindliche vertikale Wände 19 und 19', in welche die Achsen 10 eingesetzt und angeschweißt sind und auf deren überkragenden Enden die Rollen 11,17 und 11',17' drehbar gelagert sind. An beiden Enden der Achse 10 sind Anlaufringe 18 und 18' angeschweißt, welche die Rollen 11,17 und 11',17' auf der Achse 10 halten. Die Basiswand 12 bzw. die Stütze 1 bzw. 3 ist etwa dreimal so breit wie eine Seitenwand 15 bzw. 15' einer Stütze 1 bzw. 3. Diese Stützen sind an den Rändern der Verbauplatte anzuordnen, so daß die Verbaueinheit eine sogenannte randgestützte Verbaueinheit bildet. Es ist aber auch möglich, die erfindungsgemäße Ausführung von Stützen und Spreizenrahmen zur mittigen Abstützung der Verbauplatten zu verwenden.

### Bezugszeichenliste:

1 Stütze
2 Verbauplatte
3 Stütze
4 Verbauplatte
5 Rahmenspreize
6 obere Spreize bzw. Querstrebe
7 untere Spreize bzw. Querstrebe
8 linke Vertikalstrebe
9 rechte Vertikalstrebe
10 Achse
11 Rollen
11' Rollen
12 Basis
13 unterer Anschlag
14 oberer Anschlag
15 Seitenwand
16 nach innen gerichteter Schenkel
16' nach innen gerichteter Schenkel
17 Rolle
17' Rolle
18 Anlaufring
18' Anlaufring
19 Seitenwand
19' Seitenwand
20 Verbindungswand
21 Seitenwand
22 Seitenwand
23 Konsole
24 Konsole

## Patentansprüche

1. Verbauvorrichtung mit paarweise einander gegenüberliegend angeordneten großflächigen Verbauplatten (2,4), welche gegen paarweise einander gegenüberliegend angeordnete vertikale Stützen (1,3) abgestützt sind, die von mindestens einem Spreizrahmen (5) auf Abstand gehalten sind, wobei die Stützen (1,3) von ihren Seitenwänden (15,15') parallel zur Basiswand (12) abgewinkelte, gegeneinander gerichtete und einen breiten Spalt zwischen sich freilassende Schenkel (16,16') aufweisen und in den Spalten einander gegenüberliegender Stützen (1,3) der Spreizrahmen (5) vertikal verschiebbar und horizontal formschlüssig mittels Druckkräfte des Spreizrahmens (5) übertragende und auf der Basiswand (12) der Stützen (1,3) ablaufende Rollen (11,11') und mittels Zugkräfte des Spreizrahmens (5) übertragende und auf den Innenseiten der beiden Schenkel (16,16') einer Stütze (1,3) ablaufenden Rollen (17,17') geführt ist,
dadurch gekennzeichnet, daß die Druckkräfte übertragenden Rollen (11,11') und die Zugkräfte übertragenden Rollen (17,17') auf gemeinsamen Achsen (10) angeordnet sind, wobei die Druckkräfte übertragenden Rollen (11,11') im Spalt zwischen den Schenkeln (16,16') einer Stütze (1,3) angeordnet sind und im Durchmesser größer sind als der Abstand dieser Schenkel (16,16') von der Basiswand (12) und die Zugkräfte übertragenden Rollen (17,17') im Durchmesser kleiner sind und an den jeweils nach außen gerichteten Seiten der Druckkräfte übertragenden Rollen (11,11') angeordnet sind.

2. Verbauvorrichtung nach Anspruch 1, dadurch gekennzeichnet, daß je eine Druckkräfte übertragende Rolle (11,11') und eine Zugkräfte übertragende Rolle (1717') einstückig miteinander verbunden sind.

3. Verbauvorrichtung nach Anspruch 1 oder 2, **dadurch gekennzeichnet,** daß der Spreizrahmen (5) an beiden Seiten zwei im Abstand voneinander befindliche vertikale Wände (19,19') aufweist, in welche die Achsen (10) eingesetzt und angeschweißt sind und auf deren überkragenden Enden die Rollen (11,17 und 11', 17') drehbar gelagert sind.

4. Verbauvorrichtung nach einem der Ansprüche 1 bis 3, **dadurch gekennzeichnet**, daß die Basiswand (12) einer Stütze (1,3) etwa dreimal so breit ist wie eine Seitenwand (15,15') der Stütze.

5. Verbauvorrichtung nach einem der Ansprüche 1 bis 4, **dadurch gekennzeichnet**, daß die Stützen (1,3) auf den Innenseiten der Verbauplatten (2,4) befestigt sind, und zwar an den beiden seitlichen Rändern der Verbauplatten (2,4).

6. Verbauvorrichtung nach einem der Ansprüche 1 bis 5, **dadurch gekennzeichnet**, daß die vertikalen Streben (8,9) des Spreizrahmens (5) über eine obere längenveränderbare Spreize (6) und eine untere längenveränderbare Spreize (7) zu einem in sich starren Rahmen (5) verbunden sind.

7. Verbauvorrichtung nach Anspruch 6, **dadurch gekennzeichnet,** daß an den oberen Enden der vertikalen Streben (8,9) und den äußeren Enden der oberen Spreize (6) Konsolen (23,24) zur Auflage eines Balkens angeordnet sind.

8. Verbauvorrichtung nach einem der Ansprüche 1 bis 7, **dadurch gekennzeichnet**, daß die Achsen (10) in Höhe der oberen und unteren Querstreben oder Spreizen (6,7) angeordnet sind.

## Claims

1. A sheeting device having large-size sheeting panels (2,4) arranged in pairs mutually facing each other supported against vertical supports (1,3) which are positioned in pairs mutually facing each other and which are held in spaced-apart relationship by at least one spreader frame (5), the side walls (15,15) of the supports (1,3) having legs (16,16') bent in parallel to the base wall, lying opposite to each other and leaving a broad gap between them, and the spreader frame (5) in the gaps of mutually opposing supports (1,3) being guided in a vertically movable manner with positive fit in the horizontal direction by means of rollers (11, 11') transmitting pressure forces of the spreader frame and running on the base wall (12) of the supports (1,3) and by means of rollers (17,17') transmitting traction forces of the spreader frame (5) and running on the inner sides of the two legs (16,16') of a support, **characterized in** that the pressure forces-transmitting rollers (11,11') and the traction forces-transmitting rollers (17, 17') are located on common axles (10), with the rollers (11,11') transmitting the pressure forces being located within the gap between the legs (16,16') of a support (1,3) and having a diameter that is larger than the distance of said legs (16,16') from the base wall (1 2), and the rollers (17,17') transmitting the traction forces having a smaller diameter and being located at the respective outwardly directed sides of the pressure forces-transmitting rollers (11, 11').

2. The sheeting device according to claim 1 **characterized in** that one roller (11,11') transmitting pressure forces and one roller (17,17') transmitting traction forces are connected with each other so as to form a single piece.

3. The sheeting device according to claim 1 or 2 **characterized in** that both sides of the spreader frame (5) have two spaced-apart vertical walls (19, 19') with the axles (10) inserted and welded thereto, the rollers (11,17 and 11',17') being rotably mounted to their projecting ends.

4. The sheeting panel according to any one of claims 1 to 3 **characterized in** that the base wall (12) of a support (1,3) is about three times as wide as one side wall (1 5,1 5') of the support.

5. The sheeting device according to any one of claims 1 to 4 **characterized in** that the supports (1,3) are attached to the inner sides of the sheeting panels (2,4) at both lateral edges of the sheeting panels (2,4).

6. The sheeting device according to any one of claims 1 to 5 **characterized in** that the vertical struts (8,9) of the spreader frame (5) are connected via an upper lengthwise adjustable brace (6) and a lower lengthwise adjustable brace (7) to form an inherently rigid frame (5).

7. The sheeting device according to claim 6 **characterized in** that consoles (23,24) for placing a beam thereon are located at the upper ends of the vertical struts (8,9) and the outer ends of the upper spreader (6).

8. The sheeting device according to any one of claims 1 to 7 **characterized in** that the axles (10) are located on a level with the upper and lower cross struts or spreaders (6,7).

## Revendications

1. Dispositif de coffrage doté de plaques de coffrage (2, 4) de grande surface, agencées par paires et en vis-à-vis l'une de l'autre, lesquelles plaques de coffrage sont étayées contre des étançons (1, 3) verticaux agencés par paire et en vis-à-vis l'un de l'autre et maintenus à distance par au moins un châssis écarteur (5), les étançons (1, 3) présentant des bras (16, 16') repliés depuis leurs parois latérales (15, 15') parallèlement à la paroi de fond (12), orientés l'un vers l'autre et laissant entre eux un espace large, le châssis écarteur (5) étant guidé mobile en translation verticale et à engagement positif horizontalement, dans les espaces d'étançons (1,3) en vis-à-vis, au moyen de galets (11, 11') transmettant les forces de poussée du châssis écarteur (5) et roulant sur la paroi de fond (12) des étançons (1, 3) et au moyen de galets (17, 17') transmettant les forces de traction du châssis écarteur (5) et roulant sur les faces internes des deux bras (16, 16') d'un étançon (1,3),
caractérisé en ce que les galets (11, 11') de transmission des forces de poussée et les galets (17, 17') de transmission des forces de traction sont montés sur des axes communs (10), les galets (11, 11') de transmission des forces de poussée étant agencés dans l'espace entre les bras (16, 16') d'un étançon (1,3) et présentant un diamètre supérieur à la distance entre lesdits bras (16, 16') et la paroi de fond (12), et les galets (17, 17') de transmission des forces de traction présentant un plus faible diamètre et étant agencés contre les côtés extérieurs des galets (11, 11') de transmission des forces de poussée.

2. Dispositif de coffrage selon la revendication 1, caractérisé en ce que chaque galet (11, 11') de transmission des forces de poussée est solidaire d'un galet (17, 17') de transmission des forces de traction.

3. Dispositif de coffrage selon la revendication 1 ou 2, caractérisé en ce que le châssis écarteur (5) présente, de part et d'autre, deux parois verticales (19, 19') situées à distance l'une de l'autre, dans lesquelles sont insérés et rapportés par soudure les axes (10), sur les extrémités en porte-à-faux desquels les galets (11, 17 et 11', 17') sont montés à libre rotation.

4. Dispositif de coffrage selon l'une quelconque des revendications 1 à 3, caractérisé en ce que la paroi de fond (12) d'un étançon (1, 3) est environ trois fois plus large que la paroi latérale (15, 15') de ce même étançon.

5. Dispositif de coffrage selon l'une quelconque des revendications 1 à 4, caractérisé en ce que les étançons (1, 3) sont fixés sur les faces internes des plaques de coffrage (2, 4), et plus précisément sur les deux bords latéraux des plaques de coffrage (2, 4).

6. Dispositif de coffrage selon l'une quelconque des revendications 1 à 5, caractérisé en ce que les montants verticaux (8, 9) du châssis écarteur (5) sont reliés entre eux par une traverse supérieure (6) de longueur réglable et une traverse inférieure (7) de longueur réglable pour former un châssis (5) rigide.

7. Dispositif de coffrage selon la revendication 6, caractérisé en ce qu'aux extrémités supérieures des montants verticaux (8, 9) et aux extrémités externes de la traverse supérieure (6), des consoles (23, 24) sont agencées pour recevoir une poutre.

8. Dispositif de coffrage selon l'une quelconque des revendications 1 à 7, caractérisé en ce que les axes (10) sont agencés à hauteur des traverses supérieure et inférieure (6, 7).
